# EUROPÄISCHE PATENTSCHRIFT

(11) **EP 0 118 843 B1**
(45) Veröffentlichungstag und Bekanntmachung des Hinweises auf die Patenterteilung: **11.01.1989**
(21) Anmeldenummer: 84102165.2
(22) Anmeldetag: 01.03.1984
(51) Int. Cl.: H01H 50/02, H01H 49/00

(54) **Elektromagnetisches Relais**
Electromagnetic relay
Relais électromagnétique

(30) Priorität: 12.03.1983 DE 3308821
(43) Veröffentlichungstag der Anmeldung: 19.09.1984
(73) Patentinhaber: ALCATEL N.V., NL-1077 XX Amsterdam (NL)
(72) Erfinder: Minks, Werner, D-8501 Heroldsberg (DE)
(74) Vertreter: Hösch, Günther, Dipl.-Ing.

(56) Entgegenhaltungen:
- EP-A- 0 110 098
- DE-A- 2 622 133
- DE-A- 2 840 998
- DE-A- 3 230 243
- DE-B- 2 213 146
- DE-B- 2 717 348

## Beschreibung

Die Erfindung bezieht sich auf ein elektromagnetisches Relais gemäß dem Oberbegriff des Anspruchs 1.

Derartige Relais werden zunehmend in sogenannter waschdichter Ausführung verlangt. Dies wird beispielsweise dadurch erreicht, daß der Deckelrand unten über die Bodenfläche übersteht und dieser Raum bei umgedrehten Relais ausgegossen wird. Zum besseren Verteilen der Vergußmasse ist es dabei z. B. aus der DE-A-2 851 329 und der DE-U-7 821 508 bekannt, die Bodenunterseite mit einem Netz von Rillen zu versehen, die zu den Trennstellen zwischen Gehäuseteilen sowie zwischen Gehäuseteilen und Auschlußkontakten führen. Durch Aufgeben einer vorbestimmten Menge Vergußmasse soll eine an allen Trennstellen, in die die Vergußmasse infolge Kapillarwirkung eindringt, dichte Verbindung geschaffen werden. Beim Vergießen von unten her kann es jedoch vorkommen, daß Vergußmasse durch eine zu große Öffnung nach innen läuft und das Relais dadurch unbrauchbar wird. Außerdem muß das Relais in dieser Stellung verharren, bis die Vergußmasse ausgehärtet ist.

Gemäß dem aus der DE-A-3 230 243 bekannten Vorschlag kann ein Relais praktisch von innen her gefüllt werden, indem innen an einem Gehäuseteil geeignete Vorratskammern angeordnet sind, die mit Vergußmasse gefüllt werden. Anschließend wird ein Deckel oder eine Haube aufgebracht und das Relais in eine solche Lage geschwenkt, daß die Vergußmasse aus der Vorratskammer ausläuft und zu den abzudichtenden Stellen fließt. Die Füllung einer solchen Vorratskammer kann auch von außen durch eine Öffnung in der Gehäuseaußenseite vorgenommen werden. Die Einfüllöffnungen selbst werden dabei offenbar nicht verschlossen.

Weiterhin ist aus der DE-B-2 717 348 ein äußerer Vorratsraum bekannt. Dort ist bei einem schachtelartigen Gehäuse ein mit dem zwischen Grundkörper und Schutzhaube gebildeten Kapillarspalt verbundener Vorratsraum durch eine Ausnehmung, z. B. am Rand der Schutzhaube, gebildet. Hierdurch kann jedoch kein Vergießen innerer Dichtungsstellen etc. vorgenommen werden.

Aus der DE-A-2 622133 ist eine Abdichtung von Kapillarspalten durch in das Gehäuseinnere eingebrachte Vergußmasse bekannt. Dabei wird die Vergußmasse in die umgedrehte Schutzhaube gefüllt und der Grundkörper in umgedrehter Lage eingeschoben. Hierbei muß der Gehäuserand des Grundkörpers praktisch bis zur Deckelinnenseite hinaufragen und die Kontaktanschlüsse müssen von innen über den Gehäuserand nach außen zum Boden zurückgebogen werden.

Mit der vorliegenden Erfindung soll die Aufgabe gelöst werden, ein Relais in einfacher Weise waschdicht machen zu können, ohne daß das Relais beim Vergießen oder Aushärten in eine andere Lage geschwenkt werden muß und ohne daß die Grundkörperwand so hoch sein muß, daß sie bis zur Schutzhaube hinaufreicht. Weiterhin soll das Relais nach dem Vergießen leicht weiter handhabbar sein.

Diese Aufgabe wird durch die im kennzeichnenden Teil des Anspruchs 1 angegebenen Merkmale gelöst. Durch diese Maßnahmen kann das Relais in seiner Normallage, also mit nach unten abstehenden Anschlüssen, vergossen werden. Dadurch besteht nicht mehr die Gefahr, daß Vergußmasse zum Kontaktsystem fließen kann. Weiterhin braucht der Deckelrand nicht überzustehen, so daß eine geringere Bauhöhe erreichbar ist.

Vorteilhafte Weiterbildungen der Erfindung sind in den Unteransprüchen angegeben und nachfolgend anhand eines in der Zeichnung veranschaulichten Ausführungsbeispieles beschrieben. Dabei zeigen :
Fig. 1 eine perspektivische Ansicht eines erfindungsgemäßen Relais von unten,
Fig. 2 eine Ansicht gemäß dem Schnitt A-A der Fig. 3 und
Fig. 3 eine Seitenansicht im Schnitt.

Das Miniaturrelais 1 weist ein im wesentlichen wannenartiges, aus zwei Gehäuseschalen 2, 3 und einem Flansch 4 eines Spulenkörpers 5 gebildetes, inneres Gehäuseteil 6 und eine Haube 7 auf, die das innere Gehäuseteil 6 etwa bis zum Boden 8 übergreift. Die beiden Gehäuseschalen 2, 3 besitzen im Querschnitt L-Form (siehe Fig. 2) und können zur Bildung eines geschlossenen Raumes auch einen oberen Deckenabschnitt besitzen, so daß sie im Querschnitt die Form eines auf einem Schenkel liegenden U bilden.

In die Seitenwände 9, 10 des aus Kunststoff bestehenden Gehäuseteils 6 sind die Verbindungsteile 11 der Kontakte 12 mit den Anschlüssen 13 in an sich bekannter Weise eingeformt.

Das innere Gehäuseteil 6 kann auch ein einziges Kunststoffteil sein oder es kann aus mehreren Teilen zusammengesetzt sein, beispielsweise aus zwei Seitenwänden 9, 10 und einem mittleren U-förmigen Teil.

Die einzelnen Gehäuseteile können durch die Haube 7 zusammengehalten sein oder vorher noch durch geeignete Maßnahmen verbunden sein, beispielsweise durch Stecken, Kleben, Schweißen mittels Ultraschall etc.

Im inneren Gehäuseteil 6 ist das aus dem Spulenkörper 5, einer Wicklung 14, einem Magnetkern 15, einem mit diesem magnetisch und mechanisch fest verbundenen Magnetjoch 16 und einem Klappanker 17 bestehende Magnetsystem des Relais 1 untergebracht. Zweckmäßigerweise sind am Spulenkörper 5 Standlaschen 18 angeformt, mit denen er auf der inneren Bodenoberfläche 19 des Bodens 8 steht.

Um ein waschdichtes Relais 1 zu erhalten, müssen die zwischen den einzelnen Bauteilen vorhandenen Stoßfugen 20 dicht verschlossen werden. Dies erfolgt von innen dadurch, daß in wenigstens einer Wand, insbesondere in einer der Seitenwände 9, 10, des inneren Gehäuseteils 6, zumindest eine Durchbrechung 21 vorgesehen ist, durch die von außen Vergußmasse 22 eingefüllt werden kann. Diese verläuft innen am Boden 8 des inneren Gehäuseteils 6 und läuft infolge Kapillarwirkung in die Stoßfugen 20 der relativ dicht aneinanderliegenden Gehäuseschalen 2, 3.

In wenigstens einer Gehäuseschale 2, 3 und/ oder in dem Flansch 4 ist zumindest eine bis zur Bodenoberfläche 19 des innerere Gehäuseteiles 6 hinabreichende Öffnung 23 vorgesehen, durch die hindurch Vergußmasse 22 von innen nach außen fließen kann. Hierdurch kann nach Einfüllen der Vergußmasse 22 durch die Durchbrechung 21 hindurch und anschließendes Aufschieben der Haube 7, deren Haubenwände 24 die Durchbrechungen 21 im aufgeschobenen Zustand überdecken, die Vergußmasse 22 infolge Kapillarwirkung durch die Öffnungen 23 hindurch in die Stoßfugen 20 zwischen den Haubenwänden 24 und dem inneren Gehäusteil 6 laufen.

Durch die Kapillarwirkung an den Stoßfugen 20 kann keine Vergußmasse 22 nach unten herauslaufen oder heraustropfen.

Die Öffnungen 23 können sich als Schlitz 25 von der Unterkante der Durchbrechung 21 aus nach unten bis zur Oberfläche 19 des Bodens 8 erstrecken oder die Öffnungen 23 können durch kleine Bohrungen 26 gebildet sein, die oberhalb des Bodens 8 angebracht sind, jedoch bis zur Bodenoberfläche 19 hinabreichen. Die Öffnungen 23 können am Umfang so verteilt werden, daß ein gleichmäßiges Verlaufen zu allen Trennstellen 20 hin in einer bestimmten Zeiteinheit erfolgen kann.

Als Vergußmasse 22 wird vorteilhaft eine solche gewählt, die bei Temperaturerhöhung eine niedrigere Viskosität aufweist. Hierdurch kann nach dem Eingießen derselben und dem Aufstecken der Haube 7 durch Erwärmung eine schnellere und gleichmäßigere Verteilung und ein gutes Verlaufen in den Stoßfugen 20 erreicht werden.

Vorteilhaft kann das Vergießen von innen dazu benutzt werden, um innere Teile, z. B. den Flansch 27 des Spulenkörpers 5, am Boden 8 zu verankern. Beispielsweise können am Spulenkörper 5, insbesondere am Flansch 27, die Standlaschen 18 angeformt sein, die auf der Bodenoberfläche 19 stehen und die mit in die Vergußmasse 22 eingebettet sind. Hierdurch wird eine erschütterungsfreie Haltung des Magnetsystems gewährleistet.

Bei Anordnung der Durchbrechungen 21 in einer Seitenwand 9 und/oder 10 sind diese derart angeordnet und/oder die Metallteile 11 sind derart stufenförmig oder schräg verlaufend vorgesehen, daß die Metallteile nicht durch eine Durchbrechung 21 verlaufen.

## Patentansprüche

1. Elektromagnetisches Relais, insbesondere Miniaturrelais, dessen Gehäuse aus einem ein-oder mehrteiligen, im wesentlichen wannenartigen, inneren Gehäuseteil (6) in dem das Magnetsystem, die Kontaktanordnung und deren Verbindungsmittel zu den Anschlußstiften untergebracht sind, und einer das innere Gehäuseteil (6) aufnehmenden Haube (7) besteht, deren Endkanten zumindest bis zum Boden des inneren Gehäuseteils (6) reichen, dadurch gekennzeichnet, daß in wenigstens einer Seitenwand (9, 10) des wannenartigen inneren Gehäuseteils (6) oberhalb der Bodenoberfläche (19) zumindest eine Durchbrechung (21) zum Einbringen von Vergußmasse (22) in das Innere des wannenartigen Gehäuseteils (6) vorgesehen ist, daß in der wenigstens einen Seitenwand (9, 10) vorzugsweise im Bereich der Durchbrechung(en) (21), wenigstens eine Öffnung (23) vorgesehen ist, die sich von der Höhe der Unterkante der Durchbrechung(en) (21) oder unterhalb derselben beginnend bis zur inneren Bodenoberfläche (19) des inneren Gehäuseteils (6) erstreckt, derart, daß die Durchbrechung(en) (21) und die Öffnung(en) (23) nach Aufschieben der Haube (7) von dieser abgedeckt sind, jedoch die eingebrachte Vergußmasse (22) infolge Kapillarwirkung durch die Öffnung(en) (23) hindurch in die Stoßfugen (20) zwischen den Haubenwänden (24) und dem inneren Gehäuseteil (6) laufen kann.

2. Relais nach Anspruch 1, dadurch gekennzeichnet, daß das innere Gehäuseteil (6) aus zwei im Querschnitt L-förmigen Teilen (Gehäuseschalen 2, 3) besteht.

3. Relais nach Anspruch 1, dadurch gekennzeichnet, daß das innere Gehäuseteil (6) aus zwei Seitenwänden (9, 10) und einem U-förmigen Mittelteil besteht.

4. Relais nach einem der Ansprüche 1 bis 3, dadurch gekennzeichnet, daß Teile des Magnetsystems (5, 14, 15, 16, 17), insbesondere die unteren Teile (Standflächen 18) der Flansche (4, 27) des Spulenkörpers (5), in Vergußmasse (22) eingebettet sind.

5. Relais nach einem der Ansprüche 1 bis 4, dadurch gekennzeichnet, daß die Verbindungen (Metallteile 11) zwischen den Anschlüssen (13) und dem Kontaktsystem (12) in die Seitenwände (9, 10) eingeformt sind.

6. Verfahren zur Herstellung eines Relais mit den Merkmalen nach einem der Ansprüche 1 bis 5, dadurch gekennzeichnet, daß die Einzelelemente (2, 3 ; 9, 10) des aus mehreren Teilen bestehenden inneren Gehäuseteils (6) mit allen Kontaktsystemen (12) und dem Magnetsystem (5, 14, 15, 16, 17) zusammengesetzt oder -gesteckt werden, daß anschließend die Haube (7) von oben so weit aufgeschoben wird, daß die Durchbrechung(en) (21) noch nicht abgedeckt wird werden, daß dann eine selbsthärtende oder härtbare Vergußmasse (22) durch die Durchbrechung(en) (21) eingebracht und danach die Haube (7) ganz aufgeschoben wird, so daß sie die Durchbrechung (en) (21) abdeckt, wobei nach Verteilung der Vergußmasse (22), n.a. durch die Öffnung(en) (23), in allen Stoßfugen (20) infolge Kapillarwirkung derselben die Vergußmasse (22) aushärtet bzw. ausgehärtet wird.

7. Verfahren nach Anspruch 6, dadurch gekennzeichnet, daß eine Vergußmasse (22) verwendet wird, die bei Erwärmung eine niedrigere Viskosität besitzt und die Kapillarverteilung durch einen Wärmeprozeß hervorgerufen bzw. verbessert wird.

## Claims

1. Electromagnetic relay, in particular miniature relay, the housing of which consists of a single- or multi-sectional, substantially cup-like inner housing member (6) in which the magnet system and the contact system and the connections to the terminal pins are accommodated, and of a cover (7) which receives the inner housing member (6) and whose terminating edges extend at least down to the bottom of the inner housing member (6), characterized in that in at least one side wall (9, 10) of the cup-like inner housing member (6) above the bottom surface (19) there is provided at least one perforation (21) for introducing a pourable sealing compound (22) into the interior of the cup-like housing member (6), that in at least one side wall (9, 10), preferably in the area of the perforation(s) (21), there is provided at least one aperture (23) which extends from the height of the lower edge of the perforation(s) (21) or, beginning below this, extends down to the inner bottom surface (19) of the inner housing member (6) in such a way that the perforation(s) (21) and the aperture(s) (23) are covered by the cover (7) after this has been pushed on, but nevertheless the inserted sealing compound (22) can flow, owing to capillary action, through the aperture(s) (23) into the separating gaps (20) between the cover walls (24) and the inner housing part (6).

2. A relay as claimed in Claim 1, characterized in that the inner housing member (6) consists of two parts of L-shaped cross section (housing shells 2, 3).

3. A relay as claimed in Claim 1, characterized in that said inner housing member (6) consists of two side walls (9, 10) and of a U-shaped centre portion.

4. A relay as claimed in any one of Claims 1 to 3, characterized in that parts of the magnet system (5, 14, 15, 16, 17), especially the lower parts (28) (standing surfaces 18) of the flanges (4, 27) of the coil form (5), are embedded in said pourable sealing compound (22).

5. A relay as claimed in any one of Claims 1 to 4, characterized in that the joints (metal parts 11) between the terminals (13) and the contact system (12) are moulded into the side walls (9, 10).

6. A method of manufacturing a relay having the features as claimed in any one of Claims 1 to 5, characterized in that the individual elements (2, 3 ; 9, 10) of the inner housing member (6) consisting of several parts are assembled with or plugged in to all contact systems (12) and the magnet system (5, 14, 15, 16, 17), that after that said cover (7) is placed in position from above to such an extent that said perforation(s) (21) is/are not yet covered up, that then a self-curing or hardening pourable sealing compound (22) is inserted through said one or more perforations (21), with said cover (7) being positioned completely thereupon, so as to cover up said one or more perforations (21), the said pourable sealing compound (22), after it has been distributed, including through the aperture(s) (23), into all separating gaps (20) owing to the capillary effect thereof, being cured or hardened.

7. A method as claimed in Claim 6, characterized in that a pourable sealing compound (22) is used which, upon heating, has a lower viscosity, and that the capillary distribution is caused or improved by a heat treatment.

## Revendications

1. Relais électromagnétique, en particulier relais miniature, dont le boîtier comprend un élément de boîtier interne (6) en une ou plusieurs pièces de forme généralement creuse, dans lequel sont disposés le système magnétique, l'agencement de contacts et ses moyens de liaison aux broches de raccordement et un capot (7) recevant l'élément de boîtier interne (6), dont le bord s'étend du moins jusqu'au fond de l'élément de boîtier interne (6), caractérisé en ce que, dans une paroi latérale au moins (9, 10) de l'élément de boîtier interne creux (6), au-dessus de la surface de fond (19), il est prévu au moins une ouverture (21) pour l'introduction d'une composition de scellement (22) à l'intérieur de l'élément de boîtier creux, en ce que, dans une paroi latérale (9, 10) au moins, de préférence dans la zone de la ou des ouvertures (21), il est prévu au moins un orifice (23) qui, débutant à partir de la hauteur du bord inférieur de la ou des ouvertures (21) ou en dessous de celle-ci, s'étend jusqu'à la surface de fond (19) interne de l'élément de boîtier interne (6), de sorte que, après que le capot (7) ait été mis en place, la ou les ouvertures (21) et le ou les orifices (23) sont recouverts par celui-ci, cependant que la composition de scellement (22) introduite, par capillarité, peut s'écouler par les orifices (23) dans les joints (20) entre les parois (24) du capot et l'élément de boîtier interne (6).

2. Relais conforme à la revendication 1, caractérisé en ce que l'élément de boîtier interne (6) consiste en deux pièces (coquilles de boîtier 2 et 3) ayant en coupe la forme d'un L.

3. Relais conforme à la revendication 1, caractérisé en ce que l'élément de boîtier interne (6) consiste en deux parois latérales (9, 10) et une partie centrale en forme de U.

4. Relais conforme à l'une des revendications 1 à 3, caractérisé en ce que des parties du système magnétique (4, 14, 15, 16, 17), particulièrement les parties inférieures (surfaces s'appui 18) des joues (4, 27) de la carcasse de bobine (5), sont prises dans la composition de scellement (22).

5. Relais conforme à l'une des revendications 1 à 4, caractérisé en ce que les liaisons (parties métalliques 11) entre les broches de raccordement (13) et le système de contacts (12) sont moulées dans les parois latérales (9, 10).

6. Procédé de fabrication d'un relais possédant des caractéristiques conformes à l'une des revendications 1 à 5, caractérisé en ce que les pièces individuelles (2, 3 ; 9, 10) de l'élément de boîtier intérieur (6) constitué de plusieurs pièces sont assemblées ou encliquetées avec l'ensemble du système de contacts (12) et le système magnétique (5, 14, 15, 16, 17), puis le capot (7) est mis en position par le dessus, de telle sorte que la ou les ouvertures (21) ne soient pas encore recouvertes, puis une composition de scellement (22) durcissable d'elle-même ou par traitement est introduite par la ou les ouvertures (21), après quoi le capot (7) est complètement mis en place, de manière, à recouvrir la ou les ouvertures (21), la masse de scellement (22) durcissant ou étant traitée après la répartition de la masse de scellement (22), notamment par les orifices (23), dans tous les joints (20), par capillarité.

7. Procédé conforme à la revendication 6, caractérisé en ce que l'on utilise une composition de scellement (22) dont la viscosité est réduite par l'élévation de la température, la répartition par capillarité étant produite ou favorisée par un traitement thermique.
